# EUROPÄISCHE PATENTSCHRIFT

(11) **EP 3 064 665 B1**
(45) Veröffentlichungstag und Bekanntmachung des Hinweises auf die Patenterteilung: **31.01.2018**
(21) Anmeldenummer: 15157976.0
(22) Anmeldetag: 06.03.2015
(51) Int. Cl.: E03D 9/08, E03D 11/13

(54) **WC mit Duschaufsatz**
Toilet with shower attachment
WC avec douche

(43) Veröffentlichungstag der Anmeldung: 07.09.2016
(73) Patentinhaber: Geberit International AG, 8645 Jona (CH)
(72) Erfinder: Gierer, Armin, 9607 Mosnang (CH); Schönenberger, Benjamin, 8618 Oetwil am See (CH)
(74) Vertreter: König Szynka Tilmann von Renesse Patentanwälte Partnerschaft mbB

(56) Entgegenhaltungen:
- EP-A2- 2 778 302
- DE-B4-102011 118 350
- DE-U1-202013 001 133
- US-A- 3 545 015

## Beschreibung

Die vorliegende Erfindung betrifft ein sogenanntes Dusch-WC, also ein WC (Wasserklosett) mit einer Duscheinrichtung, die in einem Duschbetrieb den Unterleib des WC-Benutzers reinigen kann.

Im Stand der Technik sind solche Dusch-WCs seit geraumer Zeit bekannt. Allgemein wird zwischen zwei Bauformen unterschieden, nämlich einerseits sogenannten Komplettgeräten und andererseits sogenannten Aufsatzgeräten. Bei der zuletzt genannten Gattung sitzt ein Duschaufsatz auf einem WC-Körper, der oft so genannten Keramik, auf und enthält in einem Gehäuse die Duscheinrichtung. Der Duschaufsatz ist zum Beispiel zur Wartung oder Reparatur von dem WC-Körper abnehmbar. In vielen Fällen handelt es sich bei den Duschaufsätzen um Nachrüstgeräte, die auch auf ursprünglich nicht eigens für die Duschfunktion ausgelegte WC-Körper aufgesetzt werden können.

Die Duscheinrichtung in dem Duschaufsatz benötigt einen Wasseranschluss und weist insoweit eine wasserführende Anschlussleitung auf. Praktisch ausnahmslos ist zusätzlich auch eine elektrische Anschlussleitung vorgesehen, um zum Beispiel einen Warmwasserbereiter, eine Pumpe, einen Motor für einen Duscharm oder ähnliche Einrichtungen betreiben zu können. Die elektrische und die wasserführende Anschlussleitung werden bei Aufsatzgeräten regelmäßig seitlich aus dem Gehäuse des Duschaufsatzes herausgeführt und, in der Regel etwas tiefer, an einer Wand hinter dem Dusch-WC angeschlossen. (Hierbei bezeichnet "hinter" die Tatsache, dass ein Benutzer mit Blick auf das Dusch-WC und die ihm zugewandte Schüssel im Regelfall das Dusch-WC vor einer Raumwand sieht, die dementsprechend aus seiner Perspektive hinter dem Dusch-WC liegt. "Seitlich" bedeutet in derselben Perspektive rechts bzw. links von dem Dusch-WC.)

Eine andere Vorgehensweise findet sich zum Beispiel in den Dokumenten EP 2 325 402 A2 und DE 20 2010 003 453 U1: Dort sind die erwähnten Anschlussleitungen seitlich aus dem Gehäuse des Duschaufsatzes herausgeführt und darunter jeweils wieder in den WC-Körper hineingeführt.

Die DE 10 2011 118 350 B4 wiederum schlägt eine unsichtbare Verlegung der Anschlussleitungen vor, wozu diese aus einer Unterseite des Duschaufsatzes bzw. Gehäuses austreten und durch jeweilige Öffnungen in einer entsprechenden oberseitigen Fläche des WC-Körpers in diesen hineinragen, um dort an weitere Leitungsstücke angeschlossen zu sein. Bei einer anderen Alternative desselben Dokuments befinden sich an der Unterseite des Duschaufsatz-Gehäuses bereits Anschlusseinrichtungen, die dann in die erwähnte jeweilige Öffnung hineinragen.

Zum Stand der Technik wird zusätzlich verwiesen auf die dem Oberbegriff des Anspruchs 1 zugrunde liegenden Dokumente DE 20 2013 001 133 U1 und EP 2 778 302 A2. Dort ist jeweils in der oberseitigen Fläche des WC-Körpers zusätzlich zu der WC-Schüssel-Öffnung nur eine Öffnung zum Hindurchführen von Leitungsstücken vorgesehen.

Ausgehend von dem erwähnten Stand der Technik liegt der vorliegenden Erfindung die Aufgabe zugrunde, ein hinsichtlich der Verlegung der Anschlussleitungen eines Duschaufsatzes verbessertes Dusch-WC anzugeben.

Gelöst wird diese Aufgabe durch ein Dusch-WC mit einem WC-Körper mit einer WC-Schüssel und einer oberseitigen Fläche neben einer oberseitigen WC-Schüssel-Öffnung und einem Duschaufsatz zur Montage auf der oberseitigen Fläche des WC-Körpers, welcher Duschaufsatz ein Gehäuse und darin eine Duscheinrichtung enthält und zumindest eine elektrische und eine wasserführende Anschlussleitung für die Duscheinrichtung aufweist, die jeweils außerhalb des Gehäuses mit einer Versorgung zu verbinden sind, wobei die oberseitige Fläche des WC-Körpers neben (im Sinn von zusätzlich zu) zumindest einer Einrichtung zur mechanischen Befestigung des Duschaufsatzes genau eine Durchtrittsöffnung zum gemeinsamen Hindurchführen der elektrischen und der wasserführenden Anschlussleitung aufweist, dadurch gekennzeichnet, dass die elektrische Anschlussleitung an dem Gehäuse des Duschaufsatzes von einem Anschlussleitungsaustritt aus außen in einer Befestigungseinrichtung, insbesondere einem nach außen offenen Kanal, entlang dem Gehäuse geführt ist zu der einen Öffnung in der oberseitigen Fläche des WC-Körpers.

Daneben richtet sich die Erfindung auch auf eine entsprechende Verwendung eines WC-Körpers und eines Duschaufsatzes zur Erstellung eines solchen Dusch-WC.

Ein wesentlicher Aspekt der Erfindung liegt darin, die Zahl der Durchtrittsöffnungen aus dem Stand der Technik DE 10 2011 118 350 B4 zu reduzieren, nämlich auf genau eine solche Durchtrittsöffnung für die Anschlussleitungen. Der Erfinder sieht die sichtverdeckte Leitungsverlegung gemäß der DE 10 2011 118 350 B4 zwar durchaus als sinnvoll an; jedoch bedeuten die dort vorgesehenen zwei Durchtrittsöffnungen allein für die Anschlussleitungen und weiteren Öffnungen für die Schraubbefestigung der Montageplatte eine nachteilige Schwächung des WC-Körpers, nicht nur, aber insbesondere bei Ausführungen in Keramik.

Ferner stellt jede zusätzliche Öffnung bei der Herstellung des WC-Körpers, aber auch bei dessen Reinigung, eine weitere "kritische Stelle" dar. Zum Beispiel muss auf die Durchgängigkeit einer Keramikglasur, auf saubere gratfreie Kanten am Rand der Öffnung in der Keramik (oder in anderen Materialien) etc. geachtet werden. Auch bei der Reinigung eines WCs sind grundsätzlich möglichst wenig unterbrochene und glatte Flächen gewünscht.

Andererseits spricht für die in dem zitierten deutschen Patent vorgenommene strikte Trennung zwischen der wasserführenden Anschlussleitung einerseits und der elektrischen Anschlussleitung andererseits, dass diese technischen Bereiche, also wasserbezogene Technik einerseits und elektrische andererseits, grundsätzlich eine gewisse Komplikationsneigung in Bezug aufeinander aufweisen und zum Beispiel in aller Regel in den Duschaufsätzen nach Möglichkeit getrennt werden. Insoweit ist es konsequent und vermeidet überdies Leitungslänge, die jeweiligen Anschlussleitungen direkt unter den ihnen zugeordneten technischen Bereichen in dem Duschaufsatz austreten und dann auch genau an der Stelle des Austritts in den WC-Körper eintreten zu lassen.

Der Erfinder hat jedoch erkannt, dass mit der Reduzierung auf nur eine einzige Leitungsdurchtrittsöffnung auf der oberseitigen Fläche des WC-Körpers nicht zwingend zu starke Beeinträchtigungen durch Komplikationen zwischen der elektrischen Technik und der Wassertechnik verbunden sein müssen. Das betrifft insbesondere eine ausreichend ummantelte oder gekapselte Führung der elektrischen Anschlussleitung, wie weiter unten näher ausgeführt, außerhalb, aber an dem Gehäuse.

Wie in der zitierten DE 10 2011 118 350 B4 bereits dargestellt, können die beiden Anschlussleitungen des Duschaufsatzes vorteilhafterweise in dem WC-Körper an weiterführende Anschlussleitungsstücke angeschlossen sein, die ihrerseits an der Rückseite des WC-Körpers an oder in eine Wand dahinter weitergeführt werden. Grundsätzlich besteht auch die Möglichkeit, die Anschlussleitungen ohne trennbare Anschlusseinrichtungen innerhalb des WC-Körpers an oder in die Wand zu führen; dies ist aber hinsichtlich Installation und eventuell späterem Ausbau des Dusch-WCs insgesamt oder des Duschaufsatzes weniger vorteilhaft. Jedenfalls kann in der beschriebenen Weise eine komplette Sichtverdeckung der Anschlussleitungen erreicht werden.

Eingangs wurde bereits erläutert, dass der Grundgedanke der Erfindung eine Reduktion der Öffnungen in der oberseitigen Fläche des WC-Körpers betrifft. In diesem Sinn sollten neben der hier beschriebenen einen Öffnung für die Anschlussleitungen möglichst wenige zusätzliche Öffnungen vorhanden sein. Üblicherweise und vorteilhafterweise sind allerdings zwei (im Allgemeinen kleinere) Öffnungen zur Befestigung des Duschaufsatzes vorgesehen, beispielsweise zum Festschrauben einer Montageplatte, vgl. die zitierte DE 10 2011 118 350 B4 und das folgende Ausführungsbeispiel. Vorzugsweise beschränkt sich die Zahl der Öffnungen in der Oberseite des WC-Körpers in diesem Sinne auf drei.

Die Montage des Duschaufsatzes auf den WC-Körper erfolgt üblicherweise durch Aufschrauben oder anderweitige Befestigung einer Montageplatte des Aufsatzes auf dem WC-Körper und Befestigung des restlichen Duschaufsatzes daran. Allerdings ist im Rahmen dieser Erfindung nicht zwingend eine direkte Montage des Duschaufsatzes auf den WC-Körper vorausgesetzt. Es sind zum Beispiel auch Konstruktionen denkbar, in denen eine den WC-Sitzring und/oder WC-Deckel tragende und eher flach ausgeführte Vorrichtung "zwischengeschaltet" ist, so dass die Befestigung des Duschaufsatzes auf dem WC-Körper eine mittelbare ist.

Die beschriebene einzige Öffnung für den Durchtritt der Anschlussleitungen liegt vorzugsweise unter einem Austritt der wasserführenden Leitung aus dem Gehäuse des Duschaufsatzes. Dabei ist natürlich keine mathematische Genauigkeit notwendig und zum Beispiel eine Toleranz (bezogen auf die Leitungsmitte und Öffnungsmitte) von etwa ± 5 mm in horizontaler Richtung realistisch. In dieser Form kann die wasserführende Leitung direkt mehr oder weniger vertikal nach unten geführt werden. Die wasserführende Leitung ist nämlich regelmäßig starrer als die elektrische, insbesondere bei einem sogenannten Panzerschlauch.

Andererseits ist die elektrische Anschlussleitung vergleichsweise flexibler. Da die von ihr versorgten Einrichtungen, wie weiter oben schon angesprochen, in der Regel räumlich deutlich getrennt von den wasserbezogenen Einrichtungen in dem Gehäuse des Duschaufsatzes untergebracht sind, wird also erfindungsgemäß die elektrische Anschlussleitung in die Nähe der Öffnung in dem WC-Körper verlegt. Erfindungsgemäß geschieht dies außerhalb des Gehäuses des Duschaufsatzes, und zwar in einer Befestigungseinrichtung des Gehäuses. In Betracht kommen insbesondere nach außen offene Kanäle, also langgestreckte Ausnehmungen, in denen die elektrische Anschlussleitung geklemmt und gleichzeitig untergebracht werden kann.

In einer solchen Befestigungseinrichtung kann dann die elektrische Anschlussleitung entlang dem Gehäuse von ihrem Leitungsaustritt bis zu der Öffnung bzw. einer Position an dem Gehäuse in direkter Nähe dazu geführt werden. Dabei kommen bevorzugt die Unterseite und die Rückseite des Gehäuses des Duschaufsatzes in Betracht. Die Unterseite ist dabei natürlich die der oberseitigen Fläche des WC-Körpers zugewandte Seite und die Rückseite die zu der Wand bzw., wenn es ausnahmsweise keine solche gibt, die von der WC-Schüssel abgewandte Seite. Besonders bevorzugterweise ist die Befestigungseinrichtung bzw. der Kanal in einem Übergang zwischen beiden Seiten des Gehäuses angeordnet, wozu auf das Ausführungsbeispiel verwiesen werden kann.

Eine weitere Ausgestaltung dieses Erfindungsgedankens sieht vor, dass sich die Befestigungseinrichtung, etwa der Kanal, über die Breite des Gehäuses erstreckt, also von einer Seite (etwa rechts) bis zur entgegengesetzten Seite (etwa links) läuft. Das hat den Vorteil, dass mit demselben Duschaufsatz oder Dusch-WC auch Anschlusssituationen begegnet werden kann, in denen die elektrische Anschlussleitung außerhalb der Rückseite des WC-Körpers an der Wand angeschlossen wird, wobei dann sowohl die Seite links als auch die Seite rechts von dem Dusch-WC in Betracht kommen. Die Anschlussleitung wird insoweit einfach entlang des Kanals bis zur entsprechenden Seite des Dusch-WCs verlegt. Hierbei sieht die Erfindung zusätzlich optional vor, dass entlang dieses Verlaufs entlang der Breite ein Abzweig zu der Unterseite des Gehäuses existiert, und zwar dort zu einer Stelle an der einen Öffnung in dem WC-Körper. Dann sind quasi drei Möglichkeiten des Anschlusses abgedeckt, nämlich die erfindungsgemäße Möglichkeit in dem oder durch den WC-Körper hindurch und auch zwei Möglichkeiten rechts und links außerhalb davon.

Eine weitere Ausgestaltung betrifft wieder die wasserführende Anschlussleitung. Deren Leitungsaustritt kann dabei statt aus einer flachen Unterseite des Gehäuses des Duschaufsatzes mehr oder weniger vertikal nach unten auch in eine äußere Ausnehmung (in dieser Unterseite oder am Rand derselben) hinein erfolgen, also auch horizontal. Dabei ist zusätzlich zwischen dieser Ausnehmung und einer hinteren oder seitlichen Außenseite des Gehäuses, vorzugsweise einer seitlichen, ein nach außen offenes Kanalstück an dem Gehäuse vorgesehen, durch das die wasserführende Anschlussleitung geführt werden kann. Dann kann die wasserführende Anschlussleitung wahlweise in der Ausnehmung nach unten durch die erwähnte eine Öffnung in dem WC-Körper oder seitlich durch das Kanalstück nach außen geführt werden, so dass sich vergleichbare Vorteile ergeben, wie zuvor in Bezug auf die elektrische Anschlussleitung diskutiert.

In diesem Zusammenhang kann für die elektrische Anschlussleitung ebenfalls ein Kanalstück zwischen der Ausnehmung und der entsprechenden (oder auch einer anderen) Außenseite des Gehäuses vorgesehen sein, wobei es sich im Einzelfall auch um das gleiche Kanalstück handeln kann, also um ein Kanalstück für beide Leitungen.

Der Leitungsaustritt für die elektrische Anschlussleitung ist, auch unabhängig von dem gerade Diskutierten, vorzugsweise unmittelbar neben einer Klemmenabdeckung außen an dem Duschaufsatzgehäuse vorgesehen, wobei die Leitung unter oder hinter dieser Klemmenabdeckung an einer elektrischen Anschlussklemme angeklemmt ist. Bevorzugt ist eine Anordnung der Klemmenabdeckung an der Rückseite und ein Leitungsaustritt nach unten.

Obwohl im Rahmen dieser Erfindung eine Durchführung der beiden Anschlussleitungen durch eine gemeinsame Öffnung in der oberseitigen Fläche des WC-Körpers vorgesehen ist, soll trotzdem die grundsätzlich an sich bereits bekannte Trennung zwischen einem eher wasserbezogenen Technikteil einerseits und einem eher elektrischen Technikteil andererseits in dem Duschaufsatz beibehalten werden. Dementsprechend soll auf einer Seite ein Warmwasserbereiter, zum Beispiel ein Durchlauferhitzer oder Boiler, und auf der anderen Seite eine Elektroniksteuerung und ein Transformator für die Niederspannungsversorgung angeordnet sein, wobei die Aufteilung auf eine durch einen Duscharm der Duscheinrichtung definierte Mitte bezogen ist. In aller Regel ist ein beweglicher Duscharm vorgesehen, der in seiner zurückgezogenen Stellung aufgrund seiner Baulänge eine gewisse Unterteilung in dem Gehäuse vorgibt. Der Begriff der Seite bezieht sich hier also wieder auf links und rechts bezogen auf die eingangs angesprochene Perspektive des Benutzers vor dem WC.

Typische und optionale zusätzliche Technikteile auf der Seite des Warmwasserbereiters können ein eingangseitiges Ventil, ein Druckminderer und eine Pumpe sein und typische Bestandteile des anderen Technikteils zum Beispiel Ventilatoren für eine Geruchsabsaugung, eine Föhneinrichtung und Ähnliches. Die wasserführende Anschlussleitung hat ihr Ende, also ihren duschaufsatzseitigen Anschluss, auf der entsprechenden Seite, also bei dem Frischwasseranschluss stromaufwärts von dem Warmwasserbereiter, und die elektrische Anschlussleitung dementsprechend auf der anderen Seite. Wie bereits erläutert, kann die Verlegung des Durchtrittspunkts durch die WC-Körperoberseite für zumindest eine der beiden Anschlussleitungen dann innerhalb und vorzugsweise außerhalb des Gehäuses erfolgen.

Die bereits angesprochene bevorzugte Weiterführung der Anschlussleitungen oder an diese angeschlossener weiterführender Leitungen zu oder durch die Wand an der Rückseite des WC-Körpers ist bevorzugt kombiniert mit einer im Verhältnis zum Stand der Technik relativ engen Positionierung der beiden Leitungen, nämlich in einem Intervall von 30 mm und 300 mm zwischen den beiden Leitungen. Dabei gilt, dass weiter innenliegende Anschlusspositionen zunehmend bevorzugt sind, jedenfalls bis zu einer bestimmten Obergrenze. Dementsprechend sind anstelle der erwähnten 300 mm zunehmend bevorzugt folgende mittige Breiten als Obergrenzen (jeweils in mm): 275, 250, 225, 200, 175, 150, 125, 120, 115, 110. Bevorzugtere Untergrenzen sind in der folgenden Reihenfolge: 40 mm, 50 mm, 60 mm, 70 mm, 80 mm. Diese nach beiden Seiten symmetrischen Angaben bedeuten natürlich nicht, dass zwei Anschlusspositionen vorhanden sein müssen bzw. zwei Anschlusspositionen symmetrisch liegen müssen. Es wird damit nur ein Bereich quantifiziert. Beispielsweise bedeutet die engste Grenze von 110 mm, dass die Mitte der Duschleitungs-Anschlusseinrichtung maximal 55 mm horizontal von der vertikalen Mittellinie entfernt liegen soll.

In diesem Zusammenhang ist auch bedeutsam, dass in der überwiegenden Mehrheit heutiger WCs quasi genormte Anschlusspositionen für die Spülwasserzuleitungs-Anschlusseinrichtung, die Abwasserleitungs-Anschlusseinrichtung und mechanische und bei hängenden WCs lasttragende Befestigungseinrichtungen, insbesondere Gewindestangen, existieren. Dabei sind die genannten Leitungsanschlüsse mittig vorgesehen, wobei natürlich die Spülwasserzuleitung über der Abwasserleitung verläuft, und sind in einem Höhenbereich knapp unter der Spülwasserzuleitungs-Anschlusseinrichtung seitlich 90 mm und 115 mm von der Mitte entfernt mechanische Anschlusseinrichtungen vorgegeben, insbesondere Gewindestangen auf der Wandseite und entsprechende Aufnahmebohrungen auf WC-Seite.

Diese mittigere Anordnung erleichtert die Zugänglichkeit der Anschlusseinrichtungen für einen Monteur oder Wartungstechniker, und zwar insbesondere von unten und erlaubt bzw. nutzt eine entsprechende Ausgestaltung der Rückseite des WCs. Üblicherweise weisen WCs nämlich um mittige Spülwasserzuleitungen und Abwasserleitungen der WC-Schüssel herum einen von der Rückseite freigehaltenen Bereich auf; in anderen Worten liegen die Anlageflächen des WC-Körpers an der Montagewand außerhalb dieses freien Bereichs. Eine entsprechende Anordnung der erwähnten Anschlusseinrichtungen lässt damit eine Gestaltung des WCs zu, bei der man von unten greifend die Anschlusseinrichtungen erreichen kann, ohne den WC-Körper demontieren zu müssen. Dies gilt je nach Anwendungsfall für ein Erreichen per Hand oder jedenfalls mit einem Werkzeug. Günstigerweise liegen diese Anschlusseinrichtungen ferner bezüglich der horizontalen Erstreckung knapp außerhalb des Bereichs der Spülwasser-Zuleitung für die WC-Schüssel und bezüglich der vertikalen Erstreckung etwa auf der Höhe von deren unterem Rand und zudem auf der Höhe der die Last des WC-Körpers tragenden Anschlusseinrichtungen. Dies sind allerdings nur bevorzugte und keinesfalls zwingende Positionen.

Ferner sind Montagen bzw. Anschluss- oder Wartungsarbeiten in dem Bereich zwischen der Spülwasserzuleitung und der Abwasserleitung regelmäßig erschwert durch diese Leitungen bzw. deren Anschlusseinrichtungen. Es ist daher vorgesehen, dass die Mitte der zumindest einen Duschleitungs-Anschlusseinrichtung außerhalb der eigentlichen Mitte, konkret der mittleren 30 mm, liegt.

Die erfindungsgemäße Öffnung im WC-Körper hat vorzugsweise in ihrer schmalsten Richtung eine Ausdehnung von mindestens 20 mm und besonders bevorzugt von mindestens 25 mm oder sogar 30 mm. In der Richtung der größten Ausdehnung ist die Öffnung vorzugsweise höchstens 60 mm und besonders bevorzugt höchstens 55 mm oder sogar nur 50 mm groß. Im Fall einer runden Öffnung gelten diese Maße natürlich für den Durchmesser, wobei dann der Bereich zwischen 40 mm und 45 mm Durchmesser besonders bevorzugt ist.

Ein typischer elektrischer Gerätestecker für die elektrische Anschlussleitung kann nämlich einen Durchmesser (entlang der Leitungsrichtung) in der Größenordnung von z. B. 30 mm haben. Ein typischer Panzerschlauch einer wasserführenden Anschlussleitung kann z. B. etwa 10 mm Durchmesser haben. Wenn also der Gerätestecker neben dem bereits durchgeführten Panzerschlauch durch die eine Öffnung im WC-Körper hindurch gesteckt werden soll, sind dazu größenordnungsmäßig etwa 30 mm in einer Richtung und etwa 40 mm in der Richtung senkrecht dazu (beide horizontal) als Öffnungsmaße nötig, also zum Beispiel ein Rechteck mit diesen Kantenmaßen oder eine Ellipse mit einer entsprechenden kurzen und langen Erstreckung oder auch eine Kreisform mit 40 mm Durchmesser. Da der WC-Körper nicht unnötig geschwächt werden soll, sollte die Öffnung andererseits nicht allzu groß sein, sodass in diesem Fall bevorzugt Maße bis etwa 45 mm x 55 mm in Betracht kommen. Im Öffnungsmaßbereich von (bzgl. der kleinsten Ausdehnung) vorzugsweise mindestens 30 mm und bis 60 mm auf der oberseitigen Fläche des WC-Körpers ist die genau eine Öffnung, und zwar die beschriebene Durchtrittsöffnung, vorhanden (was zusätzliche kleinere Öffnungen zum Beispiel zur Montage nicht ausschließt, wie bereits zuvor erläutert).

Die beiden Anschlussleitungen hängen von dem Duschaufsatz von dessen Montage nach unten herunter, um dann durch eine Öffnung geführt werden zu können. Dabei sollten Sie einen Abstand von nicht mehr als ungefähr 30 mm (bezogen auf die Leitungsmitte) und vorzugsweise nicht mehr als 25 mm haben.

Mit den in den beiden vorangehenden Absätzen angesprochenen Geometriemerkmalen lassen sich Aussagen über für die Erfindung ausgestalteten WC-Körper und für die Erfindung ausgestaltete Duschaufsätze (jeweils für sich) formulieren, es sind aber von der Erfindung grundsätzlich alle ersichtlich spezifisch für die Erfindung ausgelegten Duschaufsätze und WC-Körper mitumfasst.

Die Erfindung wird im Folgenden anhand eines Ausführungsbeispiels näher erläutert, wobei die einzelnen Merkmale auch in anderen Kombinationen in Verbindung mit dem geltenden Hauptanspruch wesentlich sein können.
- Figur 1: zeigt eine perspektivische Ansicht schräg von unten auf die Rückseite, Unterseite und rechte Seite eines erfindungsgemäßen Duschaufsatzes;
- Figur 2: zeigt eine Ansicht der Unterseite des Duschaufsatzes aus Figur 1;
- Figur 3: zeigt eine rückseitige Ansicht des Duschaufsatzes aus den Figuren 1 und 2 über einen zugehörigen WC-Körper und damit insgesamt ein erfindungsgemäßes Dusch-WC in teils zerlegtem Zustand;
- Figur 4: zeigt das Dusch-WC aus Figur 3 in ebenfalls teils zerlegtem Zustand, wobei der WC-Körper perspektivisch von vorn oben links und der Duschaufsatz perspektivisch von vorn unten links dargestellt ist;
- Figur 5: zeigt eine schematische Darstellung eines alternativen Ausführungsbeispiels in Rückansicht eines Duschaufsatzes;
- Figur 6: zeigt das Ausführungsbeispiel aus Figur 5 in einem anderen Zustand, aber Figur 5 entsprechender Ansicht.

In Figur 1 ist der erfindungsgemäße Duschaufsatz 1 perspektivisch von schräg unten zu sehen, wobei der obere rechte Teil der Darstellung die Rückseite, der untere rechte Teil der Darstellung bis unten links die Unterseite und der linke Teil der Darstellung die rechte Seite des Duschaufsatzes bzw. des Gehäuses 2 dazu zeigt.

An der rechten Seite, also links in Figur 1, sind zwei Drehgelenkzapfen dargestellt, die für einen WC-Sitzring und einen WC-Deckel vorgesehen sind und Teil eines Dämpfers sein können. Die weiteren beiden hervortretenden Merkmale dieser Seite des Gehäuses 2 haben mit der Führung und Drehbegrenzung dieser drehbaren Teile zu tun sind hier nicht von weiterem Interesse.

An der Rückseite ist links eine verriegelte und geschlitzte Klappe 3a zu sehen, deren Schlitze für den Luftaustritt einer Einrichtung zur Geruchsabsaugung aus dem WC vorgesehen sind. Die Geruchsabsaugungseinrichtung ist in Figur 1 im linken unteren Bereich der Unterseite zu erkennen und mit dem Bezugszeichen 3b versehen. Die Geruchsabsaugungseinrichtung ist zwischen diesen beiden Elementen 2 und 3 angeordnet, also auf der in Figur 1 linken und aus der Perspektive des Benutzers rechten Seite des Innenraums des Duschaufsatzes.

Rechts neben der Klappe 3a zeigt Figur 1 eine elektrische Anschlussklemme 4 in einer rückseitigen Ausnehmung des Gehäuses 2. Man kann erkennen, dass diese Ausnehmung ebenfalls durch eine Abdeckung geschlossen werden kann, die hier nur der Erkennbarkeit der Klemme 4 halber weggelassen ist.

An der Unterseite der Ausnehmung für die Klemme 4 beginnt ein insgesamt mit 5 bezeichneter außenseitiger Kanal im Gehäuse 2, der links und rechts von der Ausnehmung der Klemme 4 und längs des Gehäuses 2 verläuft, und zwar an der Unterseite des Gehäuses 2, aber an dessen der Rückseite nächstem Teil, also gewissermaßen im Übergang zur Rückseite. Dieser Kanal 5 ist mit der Ausnehmung der Klemme 4 über ein kurzes Stück verbunden, sodass das Kabel, also die elektrische Anschlussleitung, an der Klemme 4 angeklemmt, durch das kurze Stück geführt und dann in dem Kanal 5 wahlweise nach der einen oder anderen Seite verlegt und dabei angeklemmt werden kann. Figur 1 deutet an, dass in dem Kanal 5 zum Einklemmen kleine vertikal verlaufende Rippenvorsprünge vorgesehen sind, und zwar jeweils in einer Dreierkombination; es sind natürlich auch andere Klemmeinrichtungen denkbar.

Figur 1 zeigt auf ungefähr zwei Drittel der Gesamtlänge des Kanals 5 einen Abzweig 6 von der Rückseite des Gehäuses 2 weg schräg nach vorn zu einer in Figur 1 nur undeutlich und teilweise dargestellten Öffnung 7 in der Unterseite des Gehäuses 2. Diese Öffnung 7 dient zum Austritt der im Folgenden noch näher erläuterten wasserführenden Anschlussleitung 14 und liegt über einer im Folgenden ebenfalls noch näher erläuterter Durchtrittsöffnung in der Oberseite des zugehörigen WC-Körpers. Damit kann die elektrische Anschlussleitung ebenfalls zu dieser Stelle verlegt werden. Sie kann somit also wahlweise unter der Klemme 4 direkt nach hinten geführt werden, nach ganz links oder ganz rechts zur linken oder der rechten Außenseite des Gehäuses 2 geführt werden oder schließlich durch einen Teil des Kanals 5 und durch den Abzweig 6 bis zu der Austrittsöffnung 7, also bis zu der Wasserleitung geführt werden. Figur 2 verdeutlicht die Kanalgeometrie und Figur 3 zeigt die beiden Leitungen gemeinsam, worauf noch näher eingegangen wird.

In den Figuren 1 und 2 erkennt man ferner neben der gerade erwähnten Austrittsöffnung 7 einen Durchtritt 8 mit (in Figur 1 fehlendem) Deckel für einen Kalkpartikelfilter, der leitungstechnisch zwischen einen Warmwasserbereiter, insbesondere Durchlauferhitzer, und die eigentliche Unterleibsdusche geschaltet ist. Der Deckel und der Durchtritt 8 dienen zum Ausbau des Partikelfilters, sodass dieser gespült werden kann. An der Position lässt sich ablesen, dass der entsprechende Partikelfilter und im Übrigen auch der Warmwasserbereiter in dem Gehäuse 2 aus der Perspektive des Benutzers in der linken Hälfte angeordnet sind und nicht in der rechten mit der Geruchsabsaugungseinrichtung.

Mit 9 ist ein Duscharmaustritt bezeichnet, der am unteren Rand der Vorderseite des Gehäuses 2 liegt, und zwar mittig.

Die Figuren 1 und 2 zeigen schließlich eine relativ große unterseitige Ausnehmung 10 in dem Gehäuse 2, die rechts und links etwas breiter und mittig etwas schmaler und ferner rechts und links etwas tiefer und mittig etwas flacher ausgebildet ist. Sie ist ferner von der Austrittsöffnung 7, der Form des Übergangs zwischen dem flacheren und dem tieferen Bereich und von noch näher erläuterten Befestigungseinrichtungen an der äußersten linken und äußersten rechten Seite abgesehen weitgehend rechts-links-symmetrisch aufgebaut. Diese Ausnehmung 10 dient zur Aufnahme einer in den Figuren 3 und 4 dargestellten Montageplatte 11 zur Befestigung des Duschaufsatzes 1 auf einem ebenfalls in den Figuren 3 und 4 dargestellten WC-Körper 12. Auf die Montageplatte 11 und ihr Zusammenwirken mit der Ausnehmung 10 soll nur kurz eingegangen werden: die Montageplatte 11 ist in einem etwas verdicktem Bereich rechts und links in an sich bekannterweise über zwei Schrauben auf entsprechenden Öffnungen des WC-Körpers 12 festgeschraubt, wobei Figur 4 die horizontal zweidimensionalen Verstellmöglichkeiten dieser Schraubbefestigung andeutet. Die Schraubbefestigung erzwingt in den äußeren Teilen der Montageplatte 11 eine größere Bauhöhe, was die etwas tiefere Ausführung der Ausnehmung 10 in diesen Bereichen erklärt. Die Montageplatte ist im Übrigen formangepasst an die Ausnehmung 10 (bzw. umgekehrt) und trägt an ihren seitlichen Außenkanten (links und rechts) Befestigungseinrichtungen über Formschlusselemente, die hier nicht im Einzelnen dargestellt werden und nicht Gegenstand dieser Anmeldung sind.

In Figur 4 kann man die bereits erwähnte oberseitige Durchtrittsöffnung des WC-Körpers 12 erkennen, die einen Durchmesser von 40 mm hat und mit 13 beziffert ist und in der horizontalen Position passt zu der in den Figuren 10 und 2 dargestellten Öffnung an der Unterseite des Gehäuses 2 innerhalb der Ausnehmung 10. Figur 4 zeigt aus dieser Austrittsöffnung 7 herabhängend eine wasserführende Anschlussleitung 14 der Duscheinrichtung in dem Duschaufsatz 1, nämlich einen an sich bekannten Panzerschlauch; Figur 3 zeigt zusätzlich und links daneben, die bereits angesprochene elektrische Anschlussleitung, hier mit 15 bezeichnet, nämlich ein Kabel. Beide Leitungen hängen mehr oder weniger vertikal von dem Duschaufsatz herab, wobei die elektrische Anschlussleitung 15 in der bereits beschriebenen Weise von der Klemme 4 durch den Kanal 5 und dessen Abzweig 6 und die wasserführende Leitung 14 durch die Austrittsöffnung 7 herangeführt wird. Figur 3 zeigt, dass diese beide Leitungen am Rand der Montageplatte 11 durch die diesbezüglich einzige Öffnung 13 des WC-Körpers 12 hindurch und in diesen hineinlaufen.

Zum Beispiel können die beiden Anschlussleitungen 14 und 15 in dem in Figur 4 links hinten liegenden Volumen des WC-Körpers 12, also zwischen der WC-Schüssel 16 und der nicht gezeichneten Wand (in Figur 4 links hinten), an weiterführende Leitungen angeschlossen werden, die dann zum Beispiel in der in Figur 3 dem Betrachter zugewandten Rückseite des WC-Körpers 12 an Wandanschlüssen geführt sind oder durch die Wand hindurch zu Anschlüssen in der Wand laufen. In dieser Rückseite des WC-Körpers 12 in Figur 3 erkennt man zunächst die üblichen Anschlüsse eines WCs: Oben ist ein Spülwasserleitungsanschluss 17 mittig zu erkennen, darunter der größte Anschluss, nämlich der Abwasseranschluss 18. Vertikal dazwischen und paarweise symmetrisch gibt es vier weitere Anschlüsse, wobei die äußeren Anschlussöffnungen 19 zur mechanischen Befestigung des WC-Körpers 12 an der Wand dienen und die inneren Anschlussöffnungen 25 (mit einem horizontalen Abstand von 100 mm) für die Anschlussleitungen der Duscheinrichtung. Statt einer Verbindung mit weiterführenden Leitungen können im Prinzip natürlich auch die gezeichneten Anschlussleitungen 14 und 15 durch (eventuelle etwas vergrößerte) Anschlussöffnungen 20 hindurch geführt werden und an oder in der Wand angeschlossen werden.

Die Figuren 3 und 4 verdeutlichen, dass der Duschaufsatz 1 mit den beiden herabhängenden Anschlussleitungen 14 und 15 von oben an den WC-Körper angenähert werden kann. Dann können die Leitungen 14 und 15 nacheinander durch die Öffnung 13 gefädelt werden, sodass sich die etwas verdickten Anschlusselemente an deren unteren Enden nicht gegenseitig behindern. Hiernach kann der Duschaufsatz 1 aufgesetzt und in einer hier nicht weiter interessierenden Weise mechanisch an der Anschlussplatte 11 befestigt werden, woraufhin die Anschlussleitungen 14 und 15 unsichtbar und mit geringer Schwächung des Keramikkörpers 12 in oder durch diesen geführt sind.

Ergänzend zeigen die Figuren 5 und 6 schematisch eine Alternative zum Ausführungsbeispiel. Dabei ist die Rückseite eines angedeuteten Duschaufsatzes 1' dargestellt, der im Übergang von seiner Unterseite zu seiner dem Betrachter zugewandten Rückseite eine Ausnehmung 20 aufweist, in die von der linken (bzw. für den Benutzer des WCs rechten) Seite ein Wasseranschluss 21 mündet, an dem ein Panzerschlauch als wasserführende Anschlussleitung 14' entweder über ein rechtwinkliges Eckstück 22 oder, wie in Figur 6, direkt angeschlossen werden kann. Im erstgenannten Fall in Figur 5 ist der Panzerschlauch 14' damit nach unten gerichtet und kann eine Öffnung 13' in der Oberseite eines nicht gezeichneten Keramikkörpers durchsetzen. Im zweiten Fall in Figur 6 ist der Panzerschlauch nach außen gerichtet und läuft durch ein in Figur 5 bereits angedeutetes Kanalstück 23 zur Seite des Duschaufsatzes 1' weiter. Dieses Kanalstück ist in gleicher Weise nach außen (nämlich unten) offen wie der Kanal 5 beim vorherigen Ausführungsbeispiel. Ferner liegt auf der andern Seite der Ausnehmung 20 ein zum Kanal 5 analoger Kanal 24 für das Elektrokabel 15'. Auch dieses kann wie in Figur 5 nach unten oder wie in Figur 6 durch z. B. denselben Kanal 23 weiter zur Seite geführt werden.

Dabei kann die Ausnehmung 20 zusätzlich für ein Scharnier eines WC-Deckels oder -sitzes vorgesehen sein. Allerdings muss sie nicht zwingend im Übergang zwischen Unterseite und Rückseite des Duschaufsatzes 1' liegen, sondern kann auch weiter vorn liegen, etwa ungefähr dort, wo sich die Austrittsöffnung 7 beim ersten Ausführungsbeispiel befindet. In diesem Fall könnte das Elektrokabel 15' ebenfalls weiter vorn aus dem Gehäuse 2 austreten oder wie in Figur 1 an der Klemme 4 angeschlossen sein und von dieser dann über einen Kanal an der Unterseite des Gehäuses des Duschaufsatzes 1' bis zu der Ausnehmung 20 geführt sein.

## Patentansprüche

1. Dusch-WC mit
einem WC-Körper (12) mit einer WC-Schüssel und einer oberseitigen Fläche neben einer oberseitigen WC-Schüssel-Öffnung (16) und einem Duschaufsatz zur Montage auf der oberseitigen Fläche des WC-Körpers (12),
welcher Duschaufsatz (1, 1') ein Gehäuse (2, 2') und darin eine Duscheinrichtung (9) enthält und zumindest eine elektrische (15, 15') und eine wasserführende (14, 14') Anschlussleitung für die Duscheinrichtung (9) aufweist, die jeweils außerhalb des Gehäuses (2, 2') mit einer Versorgung zu verbinden sind,
wobei die oberseitige Fläche des WC-Körpers (12) neben zumindest einer Einrichtung (11) zur mechanischen Befestigung des Duschaufsatzes (1, 1') genau eine Durchtrittsöffnung (13, 13') zum gemeinsamen Hindurchführen der elektrischen (15, 15') und der wasserführenden (14, 14') Anschlussleitung aufweist,
**dadurch gekennzeichnet, dass** die elektrische Anschlussleitung (15, 15') an dem Gehäuse (2, 2') des Duschaufsatzes (1, 1') von einem Anschlussleitungsaustritt aus außen in einer Befestigungseinrichtung (5, 24), insbesondere einem nach außen offenen Kanal, entlang dem Gehäuse (2) geführt ist zu der einen Durchtrittsöffnung (13, 13') in der oberseitigen Fläche des WC-Körpers (12).

2. Dusch-WC nach Anspruch 1, bei dem die beiden Anschlussleitungen (14, 14', 15, 15') jeweils in dem WC-Körper (12) angeschlossen sind und von diesen Anschlüssen jeweils eine weitere Anschlussleitung zu einer Wand weiterführt, an der eine WC-Körper-Rückseite anliegt und dadurch die weiterführenden Anschlussleitungen verdeckt, wobei die oberseitige Fläche des WC-Körpers zwischen der oberseitigen WC-Schüssel-Öffnung (16) und der WC-Körper-Rückseite liegt.

3. Dusch-WC nach Anspruch 1 oder 2, bei dem die oberseitige Fläche des WC-Körpers (12) neben der WC-Schüssel-Öffnung (16) genau drei Öffnungen aufweist, von denen zwei zur mechanischen Befestigung des Duschaufsatzes vorgesehen sind und die dritte als eine Durchtrittsöffnung (13,13') zum Durchführen der Anschlussleitungen (14, 14', 15, 15') vorgesehen ist.

4. Dusch-WC nach einem der vorstehenden Ansprüche, bei dem die eine Durchtrittsöffnung (13, 13') unter einer Austrittsöffnung (7) der wasserführenden Leitung (14, 14') aus dem Gehäuse (2, 2') des Duschaufsatzes (1, 1') liegt.

5. Dusch-WC nach einem der vorstehenden Ansprüche, bei dem die elektrische Anschlussleitung (15, 15') entlang einer der oberseitigen Fläche des WC-Körpers (12) zugewandten Unterseite des Gehäuses (2) und/oder entlang einer der oberseitigen WC-Schüssel-Öffnung (16) abgewandten Rückseite des Gehäuses (2, 2') geführt ist.

6. Dusch-WC nach Anspruch 5 bei dem die Befestigungseinrichtung (5) zum Führen der elektrischen Anschlussleitung (15) über eine Breite des Gehäuses (2) entlang seiner Rückseite verläuft, wobei die Befestigungseinrichtung (5) entlang dieses Verlaufs einen Abzweig (6) zu der Unterseite des Duschaufsatzgehäuses (2) und zu einer Stelle über der einen Durchtrittsöffnung (13, 13') zum Hindurchführen der Anschlussleitungen (14, 15) aufweist.

7. Dusch-WC nach einem der vorstehenden Ansprüche mit einem Leitungsaustritt (21) der wasserführenden Anschlussleitung (14') aus dem Duschaufsatzgehäuse (2') in eine äußere Ausnehmung (20) des Gehäuses (2') hinein, die an eine der oberseitigen Fläche des WC-Körpers (12) zugewandte Unterseite des Gehäuses (2') anschließt, und mit einem nach außen offenen Kanalstück (23) des Gehäuses (2') zwischen dem Leitungsaustritt (21) und einer an die Unterseite anschließenden Außenseite des Gehäuses (2'), wobei die wasserführende Anschlussleitung (14') von dem Leitungsaustritt (21) aus wahlweise nach unten durch die eine Durchtrittsöffnung (13') der oberseitigen Fläche des WC-Körpers (12) oder seitlich durch das Kanalstück (23) geführt werden kann.

8. Dusch-WC nach Anspruch 7 mit einem Kanalstück (23) für die elektrische Anschlussleitung (15') zwischen der Ausnehmung (20) und der Außenseite des Gehäuses, wobei die elektrische Anschlussleitung (15') ebenfalls wahlweise durch die Durchtrittsöffnung (13') in der oberseitigen Fläche des WC-Körpers (12) oder durch das Kanalstück (23) geführt werden kann.

9. Dusch-WC nach Anspruch 8, bei dem die Befestigungseinrichtung (24) von dem Leitungsaustritt der elektrischen Anschlussleitung (15') bis zu der Ausnehmung (20) führt.

10. Dusch-WC nach einem der vorstehenden Ansprüche mit einem Leitungsaustritt der elektrischen Anschlussleitung (15) neben einer Klemmenabdeckung an dem Duschaufsatzgehäuse (2), die eine elektrische Anschlussklemme (4) in dem Gehäuse (2) abdeckt, an der die elektrische Anschlussleitung (15) angeklemmt ist, wobei die Klemmenabdeckung vorzugsweise an einer der oberseitigen WC-Schüssel-Öffnung (16) abgewandten Rückseite des Duschaufsatzgehäuses (2) angeordnet und der Leitungsaustritt vorzugsweise nach unten in Richtung zu dem WC-Körper (12) ausgerichtet ist.

11. Dusch-WC nach einem der vorstehenden Ansprüche, bei dem in dem Duschaufsatzgehäuse (2) ein Duscharm (9) montiert ist und auf einer Seite des Duscharms (9) ein Warmwasserbereiter und das duschaufsatzseitige Ende der wasserführenden Anschlussleitung (14) und auf der anderen Seite des Duscharms (9) eine Elektroniksteuerung und ein Transformator sowie das duschaufsatzseitige Ende der elektrischen Anschlussleitung (15) angeordnet sind.

12. Dusch-WC nach Anspruch 2, optional in Verbindung mit einem weiteren der vorstehenden Ansprüche, wobei die elektrische und die wasserführende Anschlussleitung oder weiterführende Anschlussleitungen nach Anspruch 2 in einem horizontalen Abstand zueinander von zwischen 30 mm und 300 mm auf die Wand an der Rückseite des WC-Körpers treffen.

13. Verwendung eines WC-Körpers mit einer WC-Schüssel zur Erstellung eines Dusch-WC nach einem der vorstehenden Ansprüche, wobei der WC-Körper (12) in einer öberseitigen Fläche des WC-Körpers (12) neben einer oberseitigen WC-Schüssel-Öffnung (16) neben zumindest einer Einrichtung (11) zur mechanischen Befestigung eines Duschaufsatzes (1, 1') genau eine Durchtrittsöffnung (13, 13') mit einem gemittelten Durchmesser zwischen 30 mm und 60 mm aufweist,
wobei das Dusch-WC erstellt wird durch Montage eines Duschaufsatzes (1,1') auf dem WC-Körper,
wobei der Duschaufsatz (1, 1') ein Gehäuse (2, 2') und darin eine Duscheinrichtung (9) enthält und zumindest eine elektrische (15, 15') und eine wasserführende (14, 14') Anschlussleitung für die Duscheinrichtung (9) aufweist, die jeweils außerhalb des Gehäuses (2, 2') mit einer Versorgung zu verbinden sind, wobei der Duschaufsatz (1, 1') Einrichtungen zum Positionieren und Herabhängenlassen der elektrischen Anschlussleitung und der wasserführenden Anschlussleitung der Duscheinrichtung in dem Duschaufsatz aufweist, wobei die Anschlussleitungen von dem Gehäuse (2, 2') des Duschaufsatzes (1, 1') in einer Nachbarschaft von höchstens 30 mm benachbart herabhängen und wobei die elektrische Anschlussleitung (15, 15') an dem Gehäuse (2, 2') des Duschaufsatzes (1, 1') von einem Anschlussleitungsaustritt aus außen in einer Befestigungseinrichtung (5, 24), insbesondere einem nach außen offenen Kanal, entlang dem Gehäuse (2, 2') geführt wird zu der einen Durchtrittsöffnung (13, 13') in der oberseitigen Fläche des WC-Körpers (12).

14. Verwendung eines Duschaufsatzes (1, 1') zur Erstellung eines Dusch-WC nach einem der vorstehenden Ansprüche 1-12, wobei der Duschaufsatz (1, 1') ein Gehäuse (2, 2') und darin eine Duscheinrichtung (9) enthält und zumindest eine elektrische (15, 15') und wasserführende (14, 14') Anschlussleitung für die Duscheinrichtung (9) aufweist, die jeweils außerhalb des Gehäuses (2, 2') mit einer Versorgung zu verbinden sind, wobei der Duschaufsatz (1, 1') Einrichtungen zum Positionieren und Herabhängenlassen der elektrischen Anschlussleitung und der wasserführenden Anschlussleitung der Duscheinrichtung in dem Duschaufsatz aufweist, wobei die Anschlussleitungen von dem Gehäuse (2, 2') des Duschaufsatzes (1, 1') in einer Nachbarschaft von höchstens 30 mm benachbart herabhängen und wobei die elektrische Anschlussleitung (15, 15') an dem Gehäuse (2, 2') des Duschaufsatzes (1, 1') von einem Anschlussleitungsaustritt aus außen in einer Befestigungseinrichtung (5, 24), insbesondere einem nach außen offenen Kanal, entlang dem Gehäuse (2, 2') geführt wird zu der einen Durchtrittsöffnung (13, 13') in der oberseitigen Fläche des WC-Körpers (12).

## Claims

1. A shower WC having
a WC body (12) with a WC bowl and an upper area beside an upper WC bowl opening (16)
and a shower attachment for mounting on said upper area of said WC body (12),
said shower attachment (1, 1') comprising a housing (2, 2') and a shower device (9) therein and at least an electrical (15, 15') and a water carrying (14, 14') connection line for said shower device (9), which are to be connected outside of said housing (2, 2') to a supply respectively,
wherein said upper area of said WC body (12) comprises, besides at least one device (11) for mechanically mounting said shower attachment (1, 1'), exactly one through-opening (13, 13') for leading through together said electrical (15, 15') and said water carrying (14, 14') connection line, **characterized in that** said electrical connection line (15, 15') is, outside from a connection line exit, guided at said housing (2, 2') of said shower attachment (1, 1') in a mounting device (5, 24), in particular a channel open outwards, along said housing (2) to said one through-opening (13, 13') in said upper area of said WC body (12).

2. The shower WC according to claim 1, wherein the two connection lines (14, 14', 15, 15') are respectively connected in said WC body (12), a respective further connection line leading on from these connections to a wall which is contacted by a WC body back side so that the further connection lines leading on are covered, wherein said upper area of said WC body is arranged between said upper WC bowl opening (16) and said WC body back side.

3. The shower WC according to claim 1 or 2, wherein said upper area of said WC body (12) beside said WC bowl opening (16) comprises exactly three openings, two of them being provided for said mechanical mounting of said shower attachment and the third one being provided as a through-opening (13, 13') for leading through said connection lines (14, 14', 15, 15').

4. The shower WC according to one of the preceding claims, wherein said one through-opening (13, 13') is arranged below an exit opening (7) of said water carrying line (14, 14') from said housing (2, 2') of said shower attachment (1, 1').

5. The shower WC according to one of the preceding claims, wherein said electrical connection line (15, 15') is guided along a bottom side of said housing (2), which faces said upper area of said WC body (12), and/or along a back side of said housing (2, 2'), which faces away from said upper WC bowl opening (16).

6. The shower WC according to claim 5, wherein said mounting device (5) for guiding said electrical connection line (15) extends over a width of said housing (2) along its back side, wherein said mounting device comprises, along this extension, a branch (6) to said bottom side of said shower attachment housing (2) and to a location above said one through-opening (13, 13') for leading through said connection lines (14, 15).

7. The shower WC according to one of the preceding claims, having a line exit (21) of said water carrying connection line (14) from said shower attachment housing (2') into an outer recess (20) of said housing (2'), which follows on a bottom side of said housing (2'), said bottom side facing said upper area of said WC body (12), and having a channel piece (23) of said housing (2'), which is open outwards, between said line exit (21) and an outer side of said housing (2) following on said bottom side, wherein said water carrying connection line (14) can be led from said line exit (21) optionally downwards through said one through-opening (13') of said upper area of said WC body (12) or sidewards through said channel piece (23).

8. The shower WC according to claim 7, having a channel piece (23) for said electrical connection line (15) between said recess (20) and said outer side of said housing, wherein said electrical connection line (15') can be also led optionally through said through-opening (13') in said upper area of said WC body (12) or through said channel piece (23).

9. The shower WC according to claim 8, wherein said mounting device leads from said line exit of said electrical connection line (15') all the way to said recess (20).

10. The shower WC according to one of the preceding claims, having a line exit of said electrical connection line (15) beside a terminal cover at said shower attachment housing (2), which covers an electrical terminal (4) in said housing (2), to which said electrical connection line (15) is connected, wherein said terminal cover is preferably arranged at a back side of said shower attachment housing (2), which faces away from said upper WC bowl opening (16), and said line exit is preferably oriented downwards in direction to said WC body (12).

11. The shower WC according to one of the preceding claims, wherein a shower arm (9) is mounted in said shower attachment housing (2), a water heater and the shower-attachment-sided end of said water carrying connection line (14) being arranged on one side of said shower arm (9), and, an electronic control and a transformer as well as the shower-attachment-sided end of said electrical connection line (15) being arranged on the other side of said shower arm (9).

12. The shower WC according to claim 2, optionally in combination with a further one of the preceding claims, wherein said electrical and said water carrying connection line or said further connection lines leading on according to claim 2 meet said wall at said back side of said WC body in a horizontal distance from each other of between 30 mm and 300 mm.

13. A use of a WC body having a WC bowl for creating a shower WC according to one of the preceding claims, wherein said WC body (12) comprises in an upper area of said WC body (12), beside an upper WC bowl opening (16), beside at least one device (11) for mechanically mounting a shower attachment (1, 1'), exactly one through-opening (13, 13') with a mean diameter between 30 mm and 60 mm,
wherein said shower WC is created by mounting a shower attachment (1, 1') on said WC body,
said shower attachment (1, 1') comprising a housing (2, 2') and a shower device (9) therein and at least an electrical (15, 15') and a water carrying (14, 14') connection line for said shower device (9), which are to be connected outside of said housing (2, 2') to a supply respectively, wherein said shower attachment (1, 1') comprises devices for positioning and letting hang downwards said electrical connection line and said water carrying connection line of said shower device in said shower attachment, wherein said connection lines hang downwards from said housing (2, 2') of said shower attachment (1, 1') neighbouring each other in a distance of 30 mm at maximum and wherein said electrical connection line (15, 15') is, outside from a connection line exit, guided at said housing (2, 2') of said shower attachment (1, 1') in a mounting device (5, 24), in particular a channel open outwards, along said housing (2) to said one through-opening (13, 13') in said upper area of said WC body (12).

14. A use of a shower attachment (1, 1') for creating a shower WC according to one of the preceding claims 1-12, wherein said shower attachment (1, 1') comprises a housing (2, 2') and a shower device (9) therein and at least an electrical (15, 15') and a water carrying (14, 14') connection line for said shower device (9), which are to be connected outside of said housing (2, 2') to a supply respectively, wherein said shower attachment (1, 1') comprises devices for positioning and letting hang downwards said electrical connection line and said water carrying connection line of said shower device in said shower attachment, wherein said connection lines hang downwards from said housing (2, 2') of said shower attachment (1, 1') neighbouring each other in a distance of 30 mm at maximum, and wherein said electrical connection line (15, 15') is, outside from a connection line exit, guided at said housing (2, 2') of said shower attachment (1, 1') in a mounting device (5, 24), in particular a channel open outwards, along said housing (2) to said one through-opening (13, 13') in said upper area of said WC body (12).

## Revendications

1. WC-douche comportant
un corps de WC (12) comportant une cuvette de WC et une surface supérieure à proximité d'une ouverture supérieure de la cuvette de WC (16),
et un ensemble douche destiné à être monté sur la surface supérieure du corps de WC (12);
ledit ensemble douche (1, 1') contenant un caisson (2, 2') qui renferme un dispositif de douche (9), et présentant au moins une conduite de liaison électrique (15, 15') et de liaison hydraulique (14, 14') pour le dispositif de douche (9) à relier respectivement à une alimentation en dehors du caisson (2, 2'),
ladite surface supérieure du corps de WC (12) présentant, à côté d'au moins un dispositif (11) de fixation mécanique de l'ensemble douche (1, 1'), exactement une ouverture de passage (13, 13') permettant le passage commun de la conduite de liaison électrique (15, 15') et de liaison hydraulique (14, 14');
**caractérisé en ce que** la conduite de liaison électrique (15, 15') située sur le caisson (2, 2') de l'ensemble douche (1, 1') est guidée extérieurement, le long du caisson (2), depuis une sortie de conduite de liaison, dans un dispositif de fixation (5, 24), notamment un canal ouvert vers l'extérieur, jusqu'à ladite une ouverture de passage (13, 13') réalisée dans la surface supérieure du corps de WC (12).

2. WC-douche selon la revendication 1, dans lequel les deux conduites de liaison (14, 14', 15, 15') sont respectivement raccordées au corps de WC (12) et à partir de ces raccords, une autre conduite de liaison respective se prolonge jusqu'à une paroi contre laquelle vient reposer la face arrière du corps de WC en masquant ainsi les conduites de liaison de prolongement, ladite surface supérieure du corps de WC se trouvant entre l'ouverture supérieure de la cuvette de WC (16) et la face arrière du corps de WC.

3. WC-douche selon la revendication 1 ou 2, dans lequel la surface supérieure du corps de WC (12) présente exactement trois ouvertures à proximité de l'ouverture de la cuvette de WC (16), dont deux servent à la fixation mécanique de l'ensemble douche et la troisième sert d'ouverture de passage (13, 13') pour le passage des conduites de liaison (14, 14', 15, 15').

4. WC-douche selon l'une des revendications précédentes, dans lequel ladite une ouverture de passage (13, 13') se situe sous une ouverture de sortie (7) pour la conduite hydraulique (14, 14') hors du caisson (2, 2') de l'ensemble douche (1, 1').

5. WC-douche selon l'une des revendications précédentes, dans lequel la conduite de liaison électrique (15, 15') est guidée le long d'une face inférieure du caisson (2) qui est tournée vers la surface supérieure du corps de WC (12) et/ou le long d'une face arrière du caisson (2, 2') détournée de l'ouverture supérieure de la cuvette de WC (16).

6. WC-douche selon la revendication 5, dans lequel le dispositif de fixation (5), pour le guidage de la conduite de liaison électrique (15), se prolonge sur une largeur du caisson (2) le long de sa face arrière, ledit dispositif de fixation (5) présentant, le long de son prolongement, une branche (6) vers la face inférieure du caisson (2) de l'ensemble douche et vers un point couvrant ladite une ouverture de passage (13, 13') permettant le passage des conduites de liaison (14, 15).

7. WC-douche selon l'une des revendications précédentes comportant une sortie (21) pour la conduite de liaison hydraulique (14') hors du caisson (2') de l'ensemble douche, qui débouche dans une cavité extérieure (20) du caisson (2'), laquelle cavité est attenante à une face inférieure du caisson (2') tournée vers la surface supérieure du corps de WC (12) ; et comportant une partie (23) ouverte vers l'extérieur en formant un canal dans le caisson (2') entre la sortie de conduite (21) et une face extérieure du caisson (2') attenante à la face inférieure, ladite conduite de liaison hydraulique (14') pouvant être guidée, depuis la sortie de conduite (21), au choix soit vers le bas en traversant ladite une ouverture de passage (13') de la surface supérieure du corps de WC (12), soit de côté en traversant la partie formant canal (23).

8. WC-douche selon la revendication 7, comportant une partie formant canal (23) destinée à la conduite de liaison électrique (15'), entre la cavité (20) et la face extérieure du caisson, ladite conduite de liaison électrique (15') pouvant également être guidée au choix soit en traversant l'ouverture de passage (13') réalisée dans la surface supérieure du corps de WC (12), soit en traversant la partie formant canal (23).

9. WC-douche selon la revendication 8, dans lequel le dispositif de fixation (24) mène de la sortie pour conduite de liaison électrique (15') jusqu'à la cavité (20).

10. WC-douche selon l'une des revendications précédentes, comportant une sortie pour la conduite de liaison électrique (15) à proximité d'un cache de bornier situé sur le caisson (2) de l'ensemble douche, lequel cache sert à masquer un bornier de raccordement électrique (4) présent dans le caisson (2) et sur lequel est raccordée la conduite de liaison électrique (15), ledit cache de bornier étant disposé de préférence sur une face arrière du caisson (2) de l'ensemble douche qui est détournée de l'ouverture supérieure de la cuvette de WC (16), et la sortie de conduite est orientée de préférence vers le bas, en direction du corps de WC (12).

11. WC-douche selon l'une des revendications précédentes, dans lequel un bras de douche (9) est monté dans le caisson (2) de l'ensemble douche et, d'un côté du bras de douche (9), il se trouve un préparateur d'eau chaude et l'extrémité de la conduite de liaison hydraulique (14) qui est orientée vers l'ensemble douche et, de l'autre côté du bras de douche (9), une commande électronique et un transformateur ainsi que l'extrémité de la conduite de liaison électrique (15) qui est orientée vers l'ensemble douche.

12. WC-douche selon la revendication 2, éventuellement en conjonction avec une autre des revendications précédentes, dans lequel la conduite de liaison électrique et la conduite de liaison hydraulique ou les conduites de liaison de prolongement selon la revendication 2 sont placées sur la paroi au niveau de la face arrière du corps de WC selon un écart horizontal entre elles compris entre 30 mm et 300 mm.

13. Utilisation d'un corps de WC comportant une cuvette de WC pour la réalisation d'un WC-douche selon l'une des revendications précédentes, dans laquelle le corps de WC (12) présente exactement une ouverture de passage (13, 13') d'un diamètre moyenné compris entre 30 mm et 60 mm, dans une surface supérieure du corps de WC (12) à proximité d'une ouverture supérieure de la cuvette de WC (16) et à côté d'au moins un dispositif (11) de fixation mécanique de l'ensemble douche (1, 1'),
ledit WC-douche étant réalisé par montage d'un ensemble douche (1, 1') sur le corps de WC,
ledit ensemble douche (1, 1') contenant un caisson (2, 2') qui renferme un dispositif de douche (9), et présentant au moins une conduite de liaison électrique (15, 15') et de liaison hydraulique (14, 14') pour le dispositif de douche (9) à relier respectivement à une alimentation en dehors du caisson (2, 2'), ledit ensemble douche (1, 1') présentant des dispositifs permettant de positionner et de laisser pendre la conduite de liaison électrique et la conduite de liaison hydraulique du dispositif de douche de l'ensemble douche, lesdites conduites de liaison pendant du caisson (2, 2') de l'ensemble douche (1, 1') selon un rapprochement d'au maximum 30 mm et ladite conduite de liaison électrique (15, 15') située sur le caisson (2, 2') de l'ensemble douche (1, 1') étant guidée extérieurement, le long du caisson (2, 2'), depuis une sortie de conduite de liaison, dans un dispositif de fixation (5, 24), notamment un canal ouvert vers l'extérieur, jusqu'à ladite une ouverture de passage (13, 13') réalisée dans la surface supérieure du corps de WC (12).

14. Utilisation d'un ensemble douche (1, 1') pour la réalisation d'un WC-douche selon l'une des revendications précédentes 1 à 12, dans laquelle l'ensemble douche (1, 1') contient un caisson (2, 2') renfermant un dispositif de douche (9) et présente au moins une conduite de liaison électrique (15, 15') et de liaison hydraulique (14, 14') pour le dispositif de douche (9) à relier respectivement à une alimentation en dehors du caisson (2, 2'), ledit ensemble douche (1, 1') présentant des dispositifs permettant de positionner et de laisser pendre la conduite de liaison électrique et la conduite de liaison hydraulique du dispositif de douche de l'ensemble douche, lesdites conduites de liaison pendant du caisson (2, 2') de l'ensemble douche (1, 1') selon un rapprochement d'au maximum 30 mm, et ladite conduite de liaison électrique (15, 15') située sur le caisson (2, 2') de l'ensemble douche (1, 1') étant guidée extérieurement, le long du caisson (2, 2'), depuis une sortie de conduite de liaison, dans un dispositif de fixation (5, 24), notamment un canal ouvert vers l'extérieur, jusqu'à ladite une ouverture de passage (13, 13') réalisée dans la surface supérieure du corps de WC (12).
